# EUROPÄISCHE PATENTSCHRIFT

(11) **EP 1 405 971 B1**
(45) Veröffentlichungstag und Bekanntmachung des Hinweises auf die Patenterteilung: **29.06.2005**
(21) Anmeldenummer: 03015815.8
(22) Anmeldetag: 10.07.2003
(51) Int. Cl.: E05B 65/12, E05B 17/04

(54) **Türschloss eines Kraftfahrzeuges**
Lock for a door of a motor vehicle
Serrure pour porte de véhicule automobile

(30) Priorität: 04.10.2002 DE 10246501
(43) Veröffentlichungstag der Anmeldung: 07.04.2004
(73) Patentinhaber: Dr.Ing. h.c.F. Porsche Aktiengesellschaft, 70435 Stuttgart (DE)
(72) Erfinder: Pantke, Reinhard, 75378 Bad Liebenzell (DE); Adams, Stefan, 71229 Leonberg (DE)

(56) Entgegenhaltungen:
- DE-A- 10 017 439
- DE-A- 19 649 905
- DE-U- 29 822 913

## Beschreibung

Bei der Erfindung wird ausgegangen von einem Türschloss für ein Kraftfahrzeug, gemäß Oberbegriff des Anspruchs 1.

Ein gattungsbildendes Türschloss ist der DE 196 49 905 A1 zu entnehmen. Es besitzt ein betätigbares Antriebselement in Form eines Schließzylinders, der über ein Drehmomentübertragungsmittel mit einem Abtriebselement des Türschlosses verbunden ist. Das Abtriebselement ist der Verschluss, welcher beispielsweise mit einem aufbauseitigen Schließbolzen zusammenwirkt. Das Drehmomentübertragungsmittel umfasst einen biegsamen Wellenabschnitt und an dessen beiden Enden vorgesehene Mitnehmer, von denen einer drehfest mit dem Antriebselement und der andere Mitnehmer drehfest mit dem Abtriebselement verbunden ist. Hergestellt ist das Drehmomentübertragungsmittel mehrteilig aus einem Stahlseil als Wellenabschnitt, an dessen Enden die Mitnehmer aus Kunststoff angespritzt sind.

Aus der DE 298 22 913 U1 ist ferner ein zwischen einem Schließzylinder und einem Verschluss angeordnetes Drehmomentübertragungsmittel ersichtlich, das aus einem Stahlseil als biegsamen Wellenabschnitt und an dessen Enden befestigte Gelenkköpfe besteht, die über Querzapfen mit dem Stahlseil verbunden sind.

Aufgabe der Erfindung ist es, eine Türschloss der gattungsgemäßen Art zu schaffen, das geringere Herstellungskosten verursacht.

Gelöst wird diese Aufgabe mit einem Türschloss mit den in Anspruch 1 genannten Merkmalen. Weitere, die Erfindung ausgestaltende Merkmale sind in den Unteransprüchen angegeben.

Die mit der Erfindung hauptsächlich erzielten Vorteile sind darin zu sehen, dass für die Herstellung des Drehmomentübertragungsmittels durch dessen Einstückigkeit keine Zusammensetzen notwendig ist. Das vorzugsweise im Kunststoffspritzgießverfahren hergestellte Drehmomentübertragungsmittel ist somit gegenüber gebauten Drehmomentübertragungsmittel kostengünstiger und einfacher in einem Arbeitsschritt herstellbar. Kunststoff weist bei entsprechender Materialstärke eine gewisse Elastizität auf, so dass dadurch der biegsame Wellenabschnitt gebildet werden kann, dennoch weist Kunststoff eine genügend große Steifigkeit auf, um die Mitnehmer ausbilden zu können, die insbesondere formschlüssig mit dem Antriebs - bzw. Abtriebselement verbunden werden.

Um die Biegsamkeit des Wellenabschnitts zu verbessern oder bei entsprechender Materialdicke zu erreichen ist gemäß Anspruch 4 der Wellenabschnitt mit wenigstens einer Querschnittsschwächung - im Sinn einer Querschnittsreduzierung gegenüber der Materialdicke im nicht geschwächten Bereich des Wellenabschnitts - ausgestattet, die beim Spritzgießen des Drehmomentübertragungsmittels gleich mit hergestellt oder nachträglich durch Materialabtrag oder Materialverformung in den Wellenabschnitt eingebracht werden kann.

Diese Querschnittsschwächung ist als Vertiefung (Anspruch 6) oder als Durchbruch (Anspruch 10) im Sinne eines Materialabtrags oder - entsprechend Anspruch 9 - als Einschnürung durch plastische Materialumformung realisiert. Die Querschnittsform und/oder der Verlauf der Querschnittsschwächung entlang des Wellenabschnitts kann beliebig gewählt sein, wobei auf geringe Kerb - bzw. Scherkräfte bei den Übergängen zwischen den geschwächten zu den ungeschwächten Bereichen geachtet wird.

Als Ausführungsalternative für die Querschnittsschwächung könnte - wie Anspruch 11 vorschlägt - der Wellenabschnitt wenigstens abschnittsweise hohl ausgeführt sein.

Die Erfindung wird nachfolgend anhand von Ausführungsbeispielen mit Bezug auf die Zeichnung näher erläutert. Es zeigen:
- Fig. 1: ausschnittweise eine Kraftfahrzeugtür mit einem Türschloss mit einem Drehmomentübertragungsmittel zwischen einem Verschluss und einem Schließzylinder,
- Fig. 2: nach einem ersten Ausführungsbeispiel ein Drehmomentübertragungsmittel in unterschiedlichen Ansichten und
- Fig. 3: ein zweites Ausführungsbeispiel eines Drehmomentübertragungsmittels eines Türschlosses.

Von einem ansonsten nicht näher gezeigten Kraftfahrzeug sind in Fig. 1 im Teilschnitt eine Tür 1 und vom Aufbau des Kraftfahrzeugs eine aufrechte Säule, beispielsweise B - Säule 2 dargestellt. Die Tür 1 umfasst ein Türaußenblech 3, das mit einem hohlen Türrahmen 4 verbunden ist, von dem hier ein aufrechter Rahmenschenkel 5 ersichtlich ist. In die Tür 1 ist ein Türschloss 6 eingesetzt, das zumindest ein von außen betätigbares Antriebselement 7, insbesondere in Form eines Schließzylinders 8, und ein über das Antriebselement 7 ansteuerbares Abtriebselement 9 aufweist, das als Verschluss 10 realisiert ist, der beispielsweise mit einem an der B - Säule 2 befestigten Schließorgan, vorzugsweise Schließbolzen 11, zusammenwirkt, um die Tür 1 in der in Fig. 1 eingenommenen Schließstellung ST zu halten und ggf. dort zu verriegeln. Der Schließbolzen 11 greift durch einen Ausschnitt 12 in dem Rahmenschenkel 5 in den Verschluss 10 ein, der mit einem hier nicht gezeigten Riegel ausgestattet ist, der an dem Schließbolzen 11 angreift. Dem Türschloss 6 kann außerdem noch eine Handhabe 13 zugeordnet sein, die ggf. auf den Verschluss 10 wirkt, um dessen Riegel außer Eingriff mit dem Schließbolzen 11 zu bringen, so dass die Tür 1 geöffnet werden kann.

Neben dem Antriebselement 7 und dem davon angesteuerten Abtriebselement 9 umfasst das Türschloss 6 überdies ein Drehmomentübertragungsmittel 14, das das Antriebselement 7 mit dem mit axialem Abstand dazu liegenden Abtriebselement 9 zwecks Drehmomentübertragung (Pfeil PF) verbindet. Mithin ist das Drehmomentübertragungsmittel 14 drehfest sowohl mit dem Antriebs - als auch mit dem Abtriebselement 7 und 9 verbunden. Dafür sind zwei Mitnehmer 15 und 16 am Drehmomentübertragungsmittel 14 ausgebildet, die über einen dazwischen liegenden biegsamen Wellenabschnitt 17 miteinander verbunden sind. Der Mitnehmer 15 greift formschlüssig in ein drehbares Kupplungsglied 18 am Verschluss 10 ein, das der Betätigung des Verschlusses 10 dient; der Mitnehmer 16 hingegen greift in den drehbaren Teil im Schließzylinder 8 formschlüssig ein. Dem Mitnehmer 16 kann noch ein als umlaufender Ringkragen ausgebildeter Anschlag 19 zugeordnet sein, der im Übergangsbereich zum Wellenabschnitt 14 ausgebildet ist. Nach einer anderen Ausgestaltung des Kupplungsgliedes 18 und des Schließzylinders 8 könnte der scheibenförmige Mitnehmer 15 mit dem Schließzylinder 8 und der die Form eines Paddels 20 aufweisende Mitnehmer 16 mit dem Verschluss 10 zusammenwirken. Durch die Paddelform ist eine Verschiebbarkeit in axialer Richtung des Mitnehmer gegeben und durch den biegsamen Wellenabschnitt 17 ist ein Ausgleich des Achsversatzes zwischen der Drehachse 21 des Kupplungsgliedes 18 und der Drehachse 22 des Schließzylinders 8 möglich, wobei der Versatz - wie dargestellt - der beiden Achsen 21 und 22 parallel mit Abstand zueinander und/oder unter einem Winkel vorliegen kann.

Das Drehmomentübertragungsmittel 14 mit seinen beiden Mitnehmern 15 und 16 sowie dem biegsamen Wellenabschnitt 17 und ggf. dem Anschlag 19 ist einstückig als Kunststoffteil hergestellt, beispielsweise im Spritzgießverfahren. Es kann ein ggf. mit Fasern verstärkter Kunststoff Verwendung finden, der im Wesentlichen unelastisch ist, so dass die an den Enden 15' und 16' des Wellenabschnitts 17 angeordneten Mitnehmer 15 und 16 genügend formsteif sind, damit sie bei einer Drehmomentübertragung nicht oder nur geringfügig verformt werden. Der Querschnitt des Wellenabschnitts kann dabei geringer als der Querschnitt der Mitnehmer 15 und 16 sein.

Ein Drehmomentübertragungsmittel 14 nach einem ersten Ausführungsbeispiel ist in den Fig. 2a und 2b gezeigt, wobei Fig. 2b eine perspektivische Ansicht des in Fig. 2a in Seitenansicht sichtbaren Drehmomentübertragungsmittels 14 bietet. Gleiche bzw. gleichwirkende Teile wie in Fig. 1 sind mit denselben Bezugszeichen versehen. In dem stabförmigen Abschnitt 17' des biegsamen, im Querschnitt kreisförmigen Wellenabschnitts 17 sind ein oder mehrere Querschnittsschwächungen 23 ausgebildet, die in bevorzugter Ausführung als Vertiefungen 24 bzw. Einschnürungen realisiert sind, die am Wellenabschnitt 17 in Umfangsrichtung UR vollständig umlaufen können, so dass Ringnuten 25 oder ringförmige Einschnürungen gebildet sein können. In axialer Richtung AR des Abschnitts 17 können mehrere Querschnittsschwächungen 23 hintereinander liegen. In Fig. 1 ist noch für ein weiteres Ausführungsbeispiel angedeutet, dass als Querschnittsschwächung 23 auch zumindest ein Durchbruch 26 vorliegen kann, der den Wellenabschnitt 17 quer durchsetzt oder aber in axialer Richtung verläuft, so dass der Wellenabschnitt 17 zumindest abschnittsweise hohl wäre. Es könnte auch eine einer Schraubenlinie 27 folgende Vertiefung 24 bzw. Einschnürung in dem Wellenabschnitt 17 vorliegen, wie dies außerdem in Fig. 1 als weitere Ausführungsvariante angedeutet ist. Dabei kann die Vertiefung 24 bzw. Einschnürung der Schraubenlinie 27 unterbrechungsfrei folgen oder abgesetzt sein.

Wie aus Fig. 3 hervorgeht, kann die Querschnittsschwächung 23 bzw. Vertiefung 24 bei einem Drehmomentübertragungsmittel 14 nach einem weiteren Ausführungsbeispiel auch in Umfangsrichtung UR unterbrochen, also begrenzt bzw. abgesetzt sein, so dass mehrere Radialnuten 28 - in Umfangsrichtung UR gesehen - hintereinander liegen. Mehrere Radialnuten 28 in einer Ebene E29 sind in Umfangsrichtung UR versetzt gegenüber mehreren Radialnuten 28' in einer zweiten, parallel zur Ebene E29 verlaufenden Ebene E30. Mit anderen Worten: Radialnuten 28 die - in axialer Richtung AR gesehen - mit Abstand zu weiteren Radialnuten 28' liegen, sind zu diesen Radialnuten 28' zusätzlich in Umfangsrichtung UR versetzt. Bei dem im Querschnitt eckigen, insbesondere viereckigen Wellenabschnitt 17 sind also in gegenüberliegenden Flanken 31 und 32 des stabförmigen Abschnitts 17' die Radialnuten 28 eingebracht und in gegenüberliegenden Flanken 33 und 34 die Radialnuten 28' ausgebildet. Die Radialnuten 28 weisen demnach gegenüber den Radialnuten 28' in axialer Richtung AR einen Abstand auf. Sowohl die Radialnuten 28 und 28' als auch die Ringnuten 25 in Fig. 2, also die Vertiefungen 24, besitzen einen Querschnitt derart, der insbesondere U-förmig sein kann, und der zumindest eine Durchbruch 26 ist so in dem Wellenabschnitt 17 angeordnet, dass in den Übergängen von vertieften (geschwächten bzw. querschnittsreduzierten) Bereichen 23 zu den ungeschwächten Bereichen ohne Querschnittsschwächung 23 keine oder nur sehr geringe Kerb - bzw. Scherkräfte im Wellenabschnitt 17 auftreten. Im Übrigen sind in Fig. 3 gleiche bzw. gleichwirkende Teile wie in den anderen Fig. 1 und 2 mit denselben Bezugszeichen versehen.

Selbstverständlich könnte das Drehmomentübertragungsmittel 14 gemäß Fig. 2 alternativ einen eckigen Querschnitt des Wellenabschnitts 17 besitzen, der im Zusammenhang mit dem Ausführungsbeispiel nach Fig. 3 beschrieben ist. Das Drehmomentübertragungsmittel 14 aus Fig. 3 könnte demnach auch den kreisförmigen Querschnitt des Wellenabschnitts 17 aufweisen, der mit Bezug auf Fig. 2 erläutert ist. Schließlich sind die verschieden beschriebenen Querschnittsformen des Wellenabschnitts 17 mit sämtlichen aufgezeigten Querschnittsschwächungen 23 kombinierbar.

## Patentansprüche

1. Türschloss für ein Kraftfahrzeug, mit einem betätigbaren Antriebselement (7) und einem einen Verschluss (8) des Türschlosses bildenden Abtriebselement (9) sowie einem das Antriebselement (7) mit dem Abtriebselement (9) verbindenden Drehmomentübertragungsmittel (14), das einen biegsamen Wellenabschnitt (17) und jeweils an den Enden des Wellenabschnitts (17) angeordnete Mitnehmer (15, 16) aufweist, von denen einer mit dem Antriebselement (7) und der andere Mitnehmer mit dem Abtriebselement (9) drehfest verbunden ist, **dadurch gekennzeichnet, dass** das Drehmomentübertragungsmittel (14) mit seinen Mitnehmern (15, 16) und dem biegsamen Wellenabschnitt (17) einstückig aus einem Kunststoff hergestellt ist.

2. Türschloss nach Anspruch 1, **dadurch gekennzeichnet, dass** der Querschnitt des Wellenabschnitts (17) kreisförmig ist.

3. Türschloss nach Anspruch 1, **dadurch gekennzeichnet, dass** der Querschnitt des Wellenabschnitts (17) eckig, insbesondere viereckig ist.

4. Türschloss nach Anspruch 1, **dadurch gekennzeichnet, dass** der Wellenabschnitt (17) zumindest eine Querschnittsschwächung (23) aufweist.

5. Türschloss nach Anspruch 1, **dadurch gekennzeichnet, dass** der Kunststoff für das Drehmomentübertragungsmittel (14) im Wesentlichen unelastisch ist.

6. Türschloss nach Anspruch 4, **dadurch gekennzeichnet, dass** die Querschnittsschwächung als in Umfangsrichtung (UR) verlaufende Vertiefung (24) in dem Wellenabschnitt (17) ausgebildet ist.

7. Türschloss nach Anspruch 4 oder 6, **dadurch gekennzeichnet, dass** - in axialer Richtung (AR) gesehen - mehrere Querschnittsschwächungen (23) hintereinander liegen.

8. Türschloss nach Anspruch 4, 6 oder 7, **dadurch gekennzeichnet, dass** die Querschnittsschwächung (23) einer Schraubenlinie (27) unterbrechungsfrei oder abgesetzt folgt.

9. Türschloss nach Anspruch 4, 6, 7 oder 8, **dadurch gekennzeichnet, dass** die Querschnittsschwächung (23) als Nut, insbesondere Ringnut (25) bzw. Radialnut (28, 28'), oder als Einschnürung ausgebildet ist .

10. Türschloss nach Anspruch 4, **dadurch gekennzeichnet, dass** die Querschnittsschwächung (23) als Durchbruch (26) in dem Wellenabschnitt (17) realisiert ist.

11. Türschloss nach Anspruch 10, **dadurch gekennzeichnet, dass** der Wellenabschnitt (17) zumindest abschnittsweise hohl ist.

12. Türschloss nach Anspruch 6 oder 9, **dadurch gekennzeichnet, dass** die Vertiefung (24) als eine wenigstens Radialnut (28, 28') ausgebildet ist, die in Umfangsrichtung (UR) umlaufend, jedoch begrenzt ist, und dass eine weitere Radialnut (28, 28') - in Umfangsrichtung (UR) gesehen - mit Abstand dazu liegt.

13. Türschloss nach Anspruch 12, **dadurch gekennzeichnet, dass** mehrere in Umfangsrichtung (UR) begrenzte Radialnuten (28, 28') - in axialer Richtung (AR) gesehen - hintereinander mit Abstand liegen.

14. Türschloss nach Anspruch 13, **dadurch gekennzeichnet, dass** mehrere mit axialem Abstand zueinander liegende Radialnuten (28, 28') in Umfangsrichtung (UR) versetzt zueinander sind.

## Claims

1. A door lock for a motor vehicle, comprising an actuatable drive member (7), an output member (9) forming a closure (8 [*sic* - 10]) of the door lock, and a torque transmission means (14) connecting the drive member (7) to the output member (9) and having a flexible shaft portion (17) and carriers (15, 16), which are arranged at the ends of the shaft portion (17) and of which one is connected in a rotationally fixed manner to the drive member (7) and the other is connected in a rotationally fixed manner to the output member (9), **characterised in that** the torque transmission means (14), with its carriers (15, 16) and the flexible shaft portion (17), is formed in one piece from plastics.

2. A door lock according to claim 1, **characterised in that** the cross-section of the shaft portion (17) is circular.

3. A door lock according to claim 1, **characterised in that** the cross-section of the shaft portion (17) is polygonal, especially square.

4. A door lock according to claim 1, **characterised in that** the shaft portion (17) has at least one cross-sectional weakening (23).

5. A door lock according to claim 1, **characterised in that** the plastics for the torque transmission means (14) is substantially inelastic.

6. A door lock according to claim 4, **characterised in that** the cross-sectional weakening is formed as a recess (24) in the shaft portion (17), the recess (24) extending in the circumferential direction (UR).

7. A door lock according to claim 4 or 6, **characterised in that** a plurality of cross-sectional weakenings (23) are arranged one behind the other when viewed in the axial direction (AR).

8. A door lock according to claim 4, 6 or 7, **characterised in that** the cross-sectional weakening (23) follows a helical line (27) uninterruptedly or intermittently.

9. A door lock according to claim 4, 6, 7 or 8, **characterised in that** the cross-sectional weakening (23) is formed as a groove, especially an annular groove (25) or a radial groove (28, 28'), or as a constriction.

10. A door lock according to claim 4, **characterised in that** the cross-sectional weakening (23) is formed as an opening (26) in the shaft portion (17).

11. A door lock according to claim 10, **characterised in that** the shaft portion (17) is at least partly hollow.

12. A door lock according to claim 6 or 9, **characterised in that** the recess (24) is formed as at least one radial groove (28, 28') which extends in the circumferential direction (UR), but is circumferentially bounded, and **in that** a further radial groove (28, 28') is spaced apart therefrom when viewed in the circumferential direction (UR).

13. A door lock according to claim 12, **characterised in that** a plurality of radial grooves (28, 28') bounded in the circumferential direction (UR) are spaced apart one behind the other when viewed in the axial direction (AR).

14. A door lock according to claim 13, **characterised in that** a plurality of axially spaced radial grooves (28, 28') are mutually offset in the circumferential direction (UR).

## Revendications

1. Serrure de porte pour un véhicule automobile, comportant un élément d'entraînement (7) actionnable et un élément mené (9) formant une serrure (8) de la serrure de porte, ainsi qu'un moyen de transmission du couple de rotation (14) reliant l'élément d'entraînement (7) à l'élément mené (9), et qui comporte un segment d'arbre (17) flexible et des entraîneurs (15, 16) disposés à chacune des extrémités du segment d'arbre (17), dont un est relié solidairement en rotation à l'élément d'entraînement (7) et l'autre à l'élément mené (9), **caractérisée en ce que** le moyen de transmission du couple de rotation (14) avec ses entraîneurs (15, 16) et le segment d'arbre (17) flexible est fabriqué d'une seule pièce dans une matière plastique.

2. Serrure de porte selon la revendication 1, **caractérisée en ce que** la section transversale du segment d'arbre (17) est de forme circulaire.

3. Serrure de porte selon la revendication 1, **caractérisée en ce que** la section transversale du segment d'arbre (17) est polygonale, en particulier rectangulaire.

4. Serrure de porte selon la revendication 1, **caractérisée en ce que** le segment d'arbre (17) présente au moins un affaiblissement (23) de sa section transversale.

5. Serrure de porte selon la revendication 1, **caractérisée en ce que** la matière plastique du moyen de transmission du couple de rotation (14) est sensiblement non élastique.

6. Serrure de porte selon la revendication 4, **caractérisée en ce que** l'affaiblissement de la section transversale est réalisé comme renfoncement (24), s'étendant dans la direction périphérique (UR), dans le segment d'arbre (17).

7. Serrure de porte selon la revendication 4 ou 6, **caractérisée en ce que** - vu dans la direction axiale (AR) - plusieurs affaiblissements (23) de la section transversale sont disposés les uns derrière les autres.

8. Serrure de porte selon la revendication 4, 6 ou 7, **caractérisée en ce que** l'affaiblissement (23) de la section transversale suit une ligne hélicoïdale (27) sans interruption ou par gradins.

9. Serrure de porte selon la revendication 4, 6, 7 ou 8, **caractérisée en ce que** l'affaiblissement (23) de la section transversale est réalisé comme rainure, en particulier rainure annulaire (25) ou rainure radiale (28, 28'), ou comme étranglement.

10. Serrure de porte selon la revendication 4, **caractérisée en ce que** l'affaiblissement (23) de la section transversale est réalisé comme ajour (26) dans le segment d'arbre (17).

11. Serrure de porte selon la revendication 10, **caractérisée en ce que** le segment d'arbre (17) est creux au moins par endroits.

12. Serrure de porte selon la revendication 6 ou 9, **caractérisée en ce que** le renfoncement (24) est réalisé au moins comme rainure radiale (28, 28') qui est toutefois limitée dans la direction périphérique (UR), et **en ce qu'**une autre rainure radiale (28, 28') - vue dans la direction périphérique US - est située à distance de la première.

13. Serrure de porte selon la revendication 12, **caractérisée en ce que** plusieurs rainures radiales (28, 28') limitées dans la direction périphérique (UR) -vues dans la direction radiale (AR) - se situent les unes derrière les autres à distance.

14. Serrure de porte selon la revendication 13, **caractérisée en ce que** plusieurs rainures radiales (28, 28'), situées à distance axiale les unes des autres, sont décalées les unes par rapport aux autres dans la direction périphérique (UR).
